# EUROPÄISCHE PATENTSCHRIFT

(11) **EP 0 361 115 B1**
(45) Veröffentlichungstag und Bekanntmachung des Hinweises auf die Patenterteilung: **16.06.1993**
(21) Anmeldenummer: 89115948.5
(22) Anmeldetag: 29.08.1989
(51) Int. Cl.: E21D 9/12, E21F 13/00

(54) **Schildvortriebseinrichtung mit einer als Backenbrecher ausgebildeten Brecheinrichtung**
Driving shield with a crusher installation formed as a jaw crusher
Bouclier d'avancement avec un broyeur à mâchoires comme installation de broyage

(30) Priorität: 01.09.1988 DE 3829658
(43) Veröffentlichungstag der Anmeldung: 04.04.1990
(73) Patentinhaber: Wayss & Freytag Aktiengesellschaft, D-60486 Frankfurt (DE)
(72) Erfinder: Anheuser Lothar, Dr.-Ing., D-6350 Bad Nauheim (DE); Becker, Claus, Dipl.-Ing., D-6000 Frankfurt 1 (DE); Frietzsche, Wolfgang, Ing.-(grad.), D-6230 Frankfurt 80 (DE)

(56) Entgegenhaltungen:
- DE-A- 3 125 644
- DE-A- 3 238 953

## Beschreibung

Die Erfindung betrifft eine Schildvortriebseinrichtung, wie sie im Oberbegriff des Anspruchs 1 beschrieben ist.

Schildvortriebsmaschinen mit hydraulischer Abförderung des gelösten Haufwerks werden in der Regel in Lockerböden eingesetzt. Die Transportflüssigkeit dient dann zugleich der Stützung der Ortsbrust. Die Abbaukammer ist als geschlossene Druckkammer ausgebildet, in der die Abbauvorrichtung - z. B. ein Schneidrad - den Boden an der Ortsbrust abträgt, der dann auf die Sohle der Abbaukammer fällt und von dort durch einen Saugstutzen abgezogen wird. Größere Bodenbestandteile, die durch die Saugleitung nicht abförderbar waren, wurden von einem vorgeschalteten Rechen abgefangen und mußten von Hand durch Begehen der Abbaukammer entfernt werden, nachdem vorher aus der Kammer die Flüssigkeit durch Druckluft verdrängt war.

Zur Behandlung der unbehandelt nich abförderbaren Bodenbestandteile wurde auch bereits - beispielsweise nach der DE 32 38 953 - ein in der Abbaukammer angeordneter Brecher eingesetzt, dem ein rotierender Ringförderer die groben Bestandteile, die er von der Kammersohle aufnimmt, über einen Aufgabetrichter zur Zerkleinerung zuführt. Das zerkleinerte Brechgut fällt in der Kammer nach unten vor einen Rechen und kann vor dort durch den Saugstutzen abgefördert werden. Zu groß gebliebenes Brechgut wird erneut vom Ringförderer in den Brechkreislauf eingebracht.

Nachteilig an dieser bekannten Brecheranordnung ist der hohe mechanische und energetische Aufwand in der Abbaukammer für den Transport des Brechgutes zum Brecher und die hohe Anfälligkeit der vor Ort eingebauten Mechanik.

Aufgabe der Erfindung war es, eine Brecheranordnung zu entwickeln, die keine besondere Transporteinrichtung zur Zuförderung des Brechgutes benötigt und damit wesentlich wirtschaftlicher wird.

Die Aufgabe wird durch einen Schild gelöst wie er im kennzeichnenden Teil des Anspruchs 1 beschrieben ist. Ausgestaltungen der Erfindung sind in den Ansprüchen 2 bis 7 beschrieben.

Die erfindungsgemäße Anordnung des Brechers im unteren Schildbereich unmittelbar über der Schildsohle und im Absaugbereich macht einen Transport des Brechgutes überflüssig. Die Brecharme greifen direkt das vor der Absaugöffnung zurückbleibende nicht abgeförderte Material und zerkleinern es solange, bis es durch den dem Saugstutzen vorgeschalteten Rechen bzw. durch die Öffnung des Saugstutzens hindurch geht.

Aus tunnelbautechnischen Gründen ist es zweckmäßig, die Abbaukammer kurz und den Saugstutzen soweit wie möglich in der Kammer nach vorn an die Ortsbrust heranzuführen. In einer Ausgestaltung der Erfindung nach Anspruch 2 wird der Saugstutzen daher bis in den Gerätebereich des Brechers geführt. Er muß - damit der Brecher in Aktion treten kann - aus dem Arbeitsbereich des Brechers herausfahrbar ausgebildet werden.

Wird die Schwenkachse der Brechbacken des Backenbrechers entsprechend den Ansprüchen 3 oder 4 in der vertikalen Ebene durch die Schildachse nach vorn oder nach rückwärts gekippt, so entstehen durch die Schrägstellung unter bzw. hinter dem Brecher in radialen Schnitten dreieckige, sich rückwärtig zur Einmündung der Förderleitung erweiternde Räume, in die ein wahlweise teleskopierbarer Saugstutzen der Förderleitung unbeeinträchtigt von der Schwenkbewegung der Brechbacken nach vorn einführbar ist. Außerdam kann - ohne zusätzliche Baulänge ein Klassierrechen hinter dem Backenbrecher angeordnet werden.
Maßnahmen nach den Ansprüchen 6 und 7 sollen verhindern, daß sich Haufwerksteile zwischen Brechbacken und Schildsohle bzw. Klassierrechen einklemmen können.
Die Erfindung wird anhand der Figuren 1 - 5 erläutert. Es zeigen:
- Fig. 1 und 2: eine erfindungsgemäße Schildvortriebseinrichtung nach Ansprüchen 1 und 2, Fig. 1 in der Ansicht von vorn, Fig. 2 im Längsschnitt,
- Fig. 3: das Beispiel eines zurückziehbaren Saugstutzens nach Anspruch 2,
- Fig. 4: eine Schildvortriebseinrichtung nach Anspruch 3,
- Fig. 5: eine Schildvortriebseinrichtung nach Anspruch 4.

In einem Schild 1 mit einer durch eine Druckwand 3 rückwärtig geschlossenen Abbaukammer 2 wird der Boden an der Ortsbrust 4 durch eine Abbauvorrichtung 5 gelöst. Die Abbaukammer ist mindestens auf einen Teil ihrer Höhe mit unter Druck stehender Flüssigkeit 6 gefüllt. Das gelöste Haufwerk 7 fällt in der Flüssigkeit nach unten und sammelt sich im Bereich der Sohle 8 der Abbaukammer 2 und wird von dort mit Hilfe des Saugstutzens 9 kontinuierlich mit der eingepumpten Flüssigkeit 6 abgefördert.

Bodenbestandteile 10, die größere Abmessungen aufweisen als sie mit dem Saugstutzen 9 aufnehmbar sind, werden von den die Sohle 8 der Abbaukammer 2 überstreichenden Brecherbacken 12 eines im unteren Bereich der Abbaukammer unterhalb der Antriebswelle 16 der Abbauvorrichtung 5 angeordneten Brechers 11 erfaßt und solange zerkleinert, bis sie absaugbar sind. Bei dem dargestellten Beispiel eines Saugstutzens wurde auf einen dem Stutzen vorgeschalteten Rechen verzichtet. Die Klassierung des gelösten Haufwerks erfolgt durch einen in der Ansaugöffnung 13 mittig angeordneten Gitterstab 14, der ausreicht, um zu große, nicht förderbare Bodenbestandteile 10 aus der Förderleitung 15 fernzuhalten. Im Ausführungsbeispiel nach Fig. 1 ist unter dem Backenbrecher auf der Schildsohle ein die Schwenkbewegung der Brechbacken in geringem Abstand umhüllendes Leitblech 17 angeordnet.

Einen Backenbrecher 18 nach Anspruch 3 mit nach vorn gekippter Schwenkachse 20 der Brechbacken 19 zeigt Fig. 4. Bei einer Schwenkbewegung der Brechbacken 19 streicht die vordere Kante 21 dicht über der Sohle des Mantels des Schildes 1 hin, während die hintere Kante 22 sich mit größerem Abstand zur Sohle bewegt. Die die Schwenkbewegung der Brechbacken 19 umhüllende zylindrische Fläche 24, der Mantel des Schildes 1 und die Druckwand 3 umschließen einen sphärischen, in radialen Schnitten dreieckigen Raum 23, der von der Schwenkbewegung der Brechbacken 19 nicht getroffen wird. In diesem Raum 23 kann ein Klassierrechen 25 vor der Einmündung der Förderleitung 15 zum Abfördern des hereingewonnenen Haufwerks angeordnet sein. Die Stäbe des Klassierrechens 25 können einen Verlauf etwa parallel zur Schwenkbewegung der Brechbacken 19 aufweisen, so daß entsprechend auf den Brechbacken angeordnete Zähne vor und/oder in den Zwischenräumen zwischen den Stäben entlangstreichen können. In dem Raum 23 kann auch ein wahlweise teleskopierbar ausgebildeter Saugstutzen 19 der Förderleitung 15 außerhalb des Schwenkbereichs der Brechbacken 19 in die Abbaukammer 2 vorgeschoben werden.

Einen Backenbrecher 27 nach Anspruch 4 mit nach rückwärts gekippter Schwenkachse 29 der Brechbacken 28 zeigt Fig. 5. Bei einer Schwenkbewegung der Brechbacken 28 streicht die rückwärtige Kante 31 dicht über die Sohle des Mantels des Schildes 1 hin, während die vordere Kante 30 sich mit größerem Abstand zur Sohle bewegt. Die die Schwenkbewegung der Brechbacken 28 rückwärtig begrenzende Ebene 33, die Druckwand 3 und der Mantel des Schildes 1 umschließen einen in radialen Schnitten dreieckigen Raum 32, der von der Schwenkbewegung der Brechbacken 28 nicht getroffen wird. In diesem Raum 32 kann ein Klassierrechen 34 vor der Einmündung der Förderleitung 15 zum Abfördern des hereingewonnenen Bodens angeordnet sein. In diesen Raum 32 kann auch ein wahlweise teleskopierbar ausgebildeter Saugstutzen 19 der Förderleitung 15 außerhalb des Schwenkbereichs der Brechbacken 28 in die Abbaukammer 2 vorgeschoben werden.

## Patentansprüche

1. Schildvortriebseinrichtung mit einer als Backenbrecher (11) ausgebildeten Brecheinrichtung, bei der eine hydraulische Abförderung des abgebauten Haufwerks (7) vorgesehen ist und der Backenbrecher (11) im unteren Bereich der Abbkaukammer (2) unterhalb der Antriebswelle (16) der Abbauvorrichtung (5) über dem Saugstutzer (9) der Förderleitung (15) angeordnet ist, dessen Brechbacken (12) um in Schildachsebene verlaufende Achsen schwenkbar sind und mit dem die im Tiefstpunkt der Abbaukammer (2) im Ansaugbereich des Saugstutzens (9) sich sammelnden, nicht abförderbaren groben Bestandteile (10) des gelösten Haufwerks (7) auf Fördergröße zerkleinert werden, **dadurch gekennzeichnet,** daß die Brecherbacken (12) auf nach unten gerichteten Viertelkreisen so schwenkbar sind, daß die Sohle der Abbaukammer (2) in ihrem Tiefstbereich erreichbar und die dort angesammtelten groben Bestandteile (10) des Haufwerks (7) direkt greifbar und zerkleinerbar sind.

2. Schildvortriebseinrichtung nach Anspruch 1 **dadurch gekennzeichnet,** daß der Saugstutzen (9) der Förderleitung (15) in den Schwenkbereich der Brechbacken (12) des Brechers (11) auf die Ortsbrust (4) zu in die Abbaukammer (2) hineinführbar und bei Betätigung des Brechers (11) mindestens bis auf die Ebene der Druckwand (3) rückziehbar ist.

3. Schildvortriebseinrichtung nach einem der Ansprüche 1 oder 2 **dadurch gekennzeichnet,** daß die Schwenkachsen (20) der Brechbacken (19) des Backenbrechers (18) in einer senkrechten Ebene durch die Schildachse nach vorn und unten so gekippt sind, daß die vordere Kante (21) der Brechbacken (19) dicht über die Sohle (8) des Schildmantels streicht, die rückwärtige Kante (22) sich mit entsprechend größerem Abstand zur Sohle bewegt, so daß ein in radialen Schnitten dreieckiger sphärischer Raum (23) unter dem Backenbrecher entsteht, der von der zylindrischen Fläche (24), die den Schwenkbereich der Brechbacken (19) umhükllt, dem Mantel des Schildes (1) und der Druckwand (3) umschlossen ist und von der Schwenkbewegung der Brechbacken (19) nicht getroffen wird, und daß in diesem Raum (23) in der Druckwand (3) die Förderleitung (15) einmündet.

4. Schildvortriebseinrichtung nach einem der Ansprüche 1 oder 2 **dadurch gekennzeichnet,** daß die Schwenkachsen (29) der Brechbacken (28) des Backenbrechers (27) in einer senkrechten Ebene durch die Schildachse nach rückwärts und unten so gekippt sind, daß die rückwärtige Kante (31) der Brechbacken (28) dicht über die Sohle (8) des Schildmantels streicht, die vordere Kante (30) sich mit entsprechend größerem Abstand zur Sohle bewegt, so daß ein in radialen Schnitten dreieckiger Raum (32) unter dem Backenbrecher (27) entsteht, der von der rückwärtigen Schwenkebene (26) des Brechers, der Druckwand 3 und der Sohle (8) des Schildes gebildet wird, und außerhalb des Schwenkbereichs der Brechbacken (28) liegt, und daß in diesem Raum (32) in der Druckwand die Förderleitung einmündet.

5. Schildvortriebseinrichtung nach einem der Ansprüche 3 oder 4 **dadurch gekennzeichnet**, daß in dem Raum (23,32) hinter dem Backenbrecher (18,27) ein Klassierrechen (25,34) vor der Einmündung der Förderleitung (15) so angeordnet ist, daß er die Bewegung eines teleskopartig in der Förderleitung (15) bewegbaren Saugstutzens (9) nicht behindert.

6. Schildvortriebseinrichtung nach einem der Ansprüche 1 oder 2 **dadurch gekennzeichnet**, daß ein unterhalb des Backenbrechers (11) angeordnetes, die Schenkbewegung der Brechbacken (12) in geringem Abstand umhüllendes Leitblech (17) vorgesehen ist.

7. Schildvortriebseinrichtung nach Anspruch 1 **dadurch gekennzeichnet**, daß die Stäbe des Klassierrechens (25) etwa parallel zur Schwenkbewegung der Brechbacken 19 verlaufen und die Zähne auf den Brechbacken so angeordnet sind, daß sie vor und/oder in den Stabzwischenräumen entlangstreichen.

## Claims

1. Tunnelling shield driving device with a crushing device designed as jaw crusher, in which hydraulic transport of the excavated material is provided and the jaw crusher, whose crushing jaws can be tilted around shafts extending in direction of the shield axis and which serves for crushing the coarse excavated material which cannot be transported and which collects at the lowest point of the work chamber in the suction area of the suction nozzle, is arranged in the lower portion of the work chamber below the drive shaft of the cutting device above the suction nozzle of the discharge pipe,
**characterized in that**
the crusher jaws (12) open towards the bottom and the distance of the jaw crusher (11) from the bottom (8) of the work chamber and/or the shield jacket bottom is such that, upon tilting of the crushing jaws (12), the bottom (8) of the work chamber can be directly brushed and the coarse excavated material collected at the lowest point of the work chamber can be directly grabbed and crushed to size.

2. Tunnelling shield driving machine according to claim 1,
**characterized in that**
the suction nozzle (9) of the discharge pipe (15) can be extended into the tilting area of the crushing jaws (12) of the crusher (11) towards the tunnel face (4) into the work chamber (2) and, upon actuation of the crusher (11), can be retracted at least as far as the pressure wall (3) level.

3. Tunnelling shield driving device according to any of the claims 1 or 2,
**characterized in that**
the tilting shafts (20) of the crushing jaws (19) of the jaw crusher (18) are tilted in a vertical plane through the shield axis in forward and downward direction in such a manner that the front edge (21) of the crushing jaws (19) brushes closely over the bottom (8) of the shield jacket, and the moving back edge (22) has a greater distance to the bottom, so that, when cut in radial direction, a triangular spherical space (23) is produced under the jaw crusher (18), enclosed by the cylindrical plane (24), which cradles the tilting area of the crushing jaws (19), by the jacket of the shield (1), and by the pressure wall (3), and which is not affected by the tilting movement of the crushing jaws (19), and that the discharge pipe (15) ends in the pressure wall (3) in this space (23).

4. Tunnelling shield driving machine according to any of the claims 1 or 2,
**characterized in that**
the tilting shafts (29) of the crushing jaws (28) of the jaw crusher (27) are tilted in a vertical plane through the shield axis in backward and downward direction in such a manner that the back edge (31) of the crushing jaws (28) brushes closely over the bottom (8) of the shield jacket, the front edge (30) moving at a greater distance to the bottom, so that, when cut in radial direction, a triangular spherical space (32) is produced under the jaw crusher (27), formed by the rear tilting plane (26) of the crusher, the pressure wall (3), and the bottom (8) of the shield and lying outside the tilting area of the crushing jaws (28), and that the discharge pipe ends in the pressure wall in this space (32).

5. Tunnelling shield driving device according to any of the claims 3 or 4,
**characterized in that**
in the space (23, 32) behind the jaw crusher (18, 27) a rake classifier (25, 34) is arranged in front of the mouth of the discharge pipe (15) in such a manner that it will not obstruct the movement of the telescopic suction nozzle (9) provided in the discharge pipe (15).

6. Tunnelling shield driving device according to any of the claims 1 or 2,
**characterized in that**
a baffle plate (17) arranged below the jaw crusher (11), which cradles the tilting movement of the crushing jaws (12) at a small distance, will be provided.

7. Tunnelling shield driving device according to claim 1,
**characterized in that**
the grate bars of the rake classifier (25) are aligned approximately parallel to the tilting movement of the crushing jaws (19) and the teeth provided on the crushing jaws are arranged such that they brush along in front of the grate bars and/or in the spaces in between.

## Revendications

1. Bouclier d'avancement avec une installation de broyage constituée par un broyeur à mâchoires, dans lequel il est prévu une évacuation hydraulique des déblais abattus et le broyeur à mâchoire est disposé dans la région inférieure de la chambre d'abattage en-dessous de l'arbre moteur du dispositif d'abattage, au-dessus de la tubulure d'aspiration de la conduite de transport, dont les mâchoires de broyage sont articulées autour d'axes s'étendant dans le sens axial du bouclier et au moyen duquel les gros déblais non évacuables qui s'accumulent au point le plus bas de la chambre d'abattage sont réduits à une dimension transportable, caractérisé en ce que les mâchoires de broyage (12) s'ouvrent vers le bas et la distance entre le broyeur à mâchoires (11) et la soie (8) de la chambre d'abattage ou la soie de l'enveloppe du bouclier d'avancement est déterminée de telle façon que, du fait du mouvement de pivotement des mâchoires de broyage (12), la sole (8) de la chambre d'abattage peut être directement balayée et les gros déblais qui s'accumulent au point le plus bas de la chambre d'abattage peuvent être directement saisis et broyés.

2. Bouclier d'avancement selon la revendication 1, caractérisé en ce que la tubulure d'aspiration (9) de la conduite de transport (15) peut être introduite dans la chambre d'abattage (2), dans la région de pivotement des mâchoires de broyage (12) du broyeur (11) en direction du front d'abattage (4), et lors de la manoeuvre du broyeur (11), elle peut être tirée en arrière au moins jusque dans le plan de la paroi de poussée (3).

3. Bouclier d'avancement selon l'une des revendications 1 ou 2, caractérisé en ce que les axes de pivotement (20) des machoîres de broyage (19) sont inclinés vers l'avant et vers le bas dans un plan vertical passant par l'axe du bouclier, de telle sorte que le bord avant (21) des mâchoires de broyage (19) passe à ras de la sole (8) de l'enveloppe du bouclier, et que le bord arrière (22) se déplace à une distance correspondante plus grande de la sole, de sorte que se forme en-dessous du broyeur à mâchoires (18) un espace (23) sphérique, de configuration triangulaire en coupes radiales, qui est entouré par la surface (24) cylindrique enveloppant la zone de pivotement des mâchoires de broyage (19), par l'enveloppe du bouclier (1) et par la paroi de poussée (3), et qui n'est pas touché par le mouvement de pivotement des mâchoires de broyage (19), la conduite de transport (15) s'ouvrant à l'intérieur de cet espace (23) dans la paroi de poussée (3).

4. Bouclier d'avancement selon l'une des revendications 1 ou 2, caractérisé en ce que les axes de pivotement (29) des mâchoires de broyage (28) du broyeur à mâchoires (27) sont inclinés vers l'arrière et vers le bas dans un plan vertical passant par l'axe du bouclier de telle sorte que le bord arrière (31) des mâchoires de broyage (28) passe à ras de la sole (8) de l'enveloppe du bouclier, et que le bord avant (30) se déplace à une distance correspondante plus grande de la sole, de sorte que se forme en-dessous du broyeur à mâchoires (27) un espace (32) de configuration triangulaire en coupes radiales qui est formé par le plan de pivotement (26) arrière du broyeur, la paroi de poussée (3) et la sole (8) du bouclier et se trouve à l'extérieur de la zone de pivotement des mâchoires de broyage (28), la conduite de transport s'ouvrant à l'intérieur de cet espace (32) dans la paroi de poussée.

5. Bouclier d'avancement selon l'une des revendications 3 ou 4, caractérisé en ce que, dans l'espace (23, 32) situé derrière le broyeur à mâchoires (18, 27), une grille de classement (25, 34) est disposée devant l'ouverture de la conduite de transport (15) de façon à ne pas gêner le mouvement d'une tubulure d'aspiration (9) pouvant se déplacer télescopiquement dans la conduite de transport (15).

6. Bouclier d'avancement selon l'une des revendications 1 ou 2, caractérisé en ce qu'il est prévu en-dessous du broyeur à mâchoires (11) une tôle déflectrice (17) enveloppant avec un faible espacement le mouvement de pivotement des mâchoires de broyage (12).

7. Bouclier d'avancement selon la revendication 1, caractérisé en ce que les barres de la grille de classement (25) sont orientées sensiblement parallèlement au mouvement de pivotement des mâchoires de broyage (12) et les dents des mâchoires de broyage sont disposées de façon à passer devant et/ou dans les intervalles existant entre les barres.
